# FASCICULE DE BREVET EUROPEEN

(11) **EP 1 588 458 B1**
(45) Date de publication et mention de la délivrance du brevet: **06.08.2008**
(21) Numéro de dépôt: 04702355.1
(22) Date de dépôt: 15.01.2004
(51) Int. Cl.: H01R 11/26

(54) **DISPOSITIF DE CONNEXION ELECTRIQUE POUR FILIERE DELIVRANT DES FILAMENTS NOTAMMENT DE VERRE**
ELEKTRISCHE VERBINDUNGSEINRICHTUNG FÜR EINE MUFFE, DIE FASERN, WIE ZUM BEISPIEL GLASFASERN, ZUFÜHRT
ELECTRICAL CONNECTION DEVICE FOR BUSHING WHICH SUPPLIES FILAMENTS, SUCH AS GLASS FILAMENTS

(30) Priorité: 29.01.2003 FR 0301165
(43) Date de publication de la demande: 26.10.2005
(73) Titulaire: Saint-Gobain Technical Fabrics Europe, 73000 Chambéry (FR)
(72) Inventeur: RENAUDIN, Jean-Pierre, F-73160 St-Sulpice (FR); FLIN, Bertrand, F-73490 La Ravoire (FR); THIRIET, Jean-Louis, F-73000 Chambéry (FR); VINCENT, Jean-François, F-73370 Le Bourget du Lac (FR)
(74) Mandataire: Aupetit, Muriel J. C.
(86) Numéro de dépôt international: PCT/FR2004/000065
(87) Numéro de publication internationale: WO 2004/079867

(56) Documents cités:
- WO-A-99/22430
- US-A- 2 709 795
- US-A- 4 846 864

## Description

L'invention concerne une installation de fibrage délivrant des filaments notamment de verre, et plus particulièrement une pièce de liaison électrique via laquelle alimenté en courant l'un des éléments de l'installation de fibrage en vue de son chauffage.

De manière classique, une installation de fibrage comporte un bloc de prise de verre (flow block) qui reçoit du verre fondu issu d'un canal relié au four dans lequel est obtenue la fusion du verre, un bloc intermédiaire (bushing block) et une filière (bushing). La filière est munie en fond d'une plaque pourvue d'une multitude d'orifices depuis lesquels s'écoule le verre fondu pour être étiré en une multiplicité de filaments.

Ces filaments dont le diamètre peut varier de 5 à 33 µm sont rassemblés en au moins une nappe qui converge vers un dispositif d'assemblage pour former au moins une mèche et être par exemple bobinée. Selon sa destination, la mèche peut aussi être coupée (fils coupés) ou projetée sur un tapis (mats à fils continus).

Les produits obtenus sont utilisés principalement dans diverses applications de renforcement.

La filière est fabriquée en alliage de platine et de rhodium, matériaux électriquement conducteurs et résistants dans le temps à de très hautes températures. Cette filière est chauffée par effet Joule pour maintenir à une certaine température, de l'ordre de 1100 à 1400°C, le verre qu'elle contient afin qu'il reste à l'état fondu pour être étiré depuis les orifices du fond de filière. Le chauffage de la filière est réalisé à partir d'un transformateur électrique par la connexion de deux terminaux situés chacun sur chacune des extrémité opposées de la filière, à des éléments de connexion électrique extérieurs à la filière.

Les terminaux de la filière, sont rapportés par soudage contre les parois latérales de la filière. Ils font saillie pour être raccordés aux éléments de connexion extérieurs.

Ces éléments de connexion extérieurs se présentent chacun sous la forme d'un mors en matériau électriquement conducteur, avantageusement en cuivre, qui vient par ses deux ailes pincer un terminal de la filière, le mors étant connecté à une borne fixe d'amenée de courant qui est reliée au transformateur électrique.

Le mors est donc une pièce qui est suspendue après le terminal de connexion de la filière et fixé mécaniquement par serrage à l'aide d'une vis traversant les ailes du mors.

Quant à la connexion entre la borne fixe et le mors, elle est assurée par le simple contact d'une portion du mors contre la borne, celle-ci étant maintenue à la hauteur voulue par tout système approprié d'accrochage à un élément fixe de l'environnement de la filière, avantageusement contre la paroi de la cabine de fibrage. Le document WO 99/22430 décrit un système d'alimentation électrique comportant au moins un terminal de connexion électrique, une borne d'amenée de courant électrique ainsi qu'au moins un dispositif de connexion électrique reliant un terminal de connexion électrique à la borne d'amenée de courant, le dispositif comportant un mors de connexion connectée en terminal de connexion électrique.

Les perfectionnements apportés depuis plusieurs années, tels que l'augmentation surfacique du fond de filière afin de disposer de plus nombreux orifices de délivrance de filaments, les systèmes de refroidissement au niveau du fond de filière, le renfort mécanique de la filière, ont d'une part nécessité de pouvoir installer successivement sur une même position de fibrage des filières de longueurs et hauteurs différentes, d'autre part alourdi considérablement la masse de l'ensemble de la filière et de ses équipements périphériques. En outre, la mise en place de ces filières encombrantes et de ces équipements lourds a rendu plus difficile l'ajustement précis des différents organes les uns par rapport aux autres. Enfin, l'augmentation surfacique du fond de filière et l'augmentation du débit de la filière ont nécessité d'augmenter la puissance électrique fournie à la filière pour son chauffage. Il a fallu en conséquence accroître la section de conduction électrique du mors, ce qui a alourdi encore davantage la masse suspendue sous la filière. L'augmentation de taille de ces filières a également entraîné une plus importante dilatation du fond de la filière, se traduisant par la génération de contraintes mécaniques dans les terminaux, dans le fond et dans le corps-même de la filière.

L'invention a donc pour but de fournir un dispositif de connexion électrique qui permette d'une part de s'adapter à différentes dimensions de filières, d'autre part d'alléger le poids et de réduire le coût des équipements supportés par la filière, tout en fournissant l'énergie électrique nécessaire au chauffage de la filière.

L'invention se rapporte donc à un installation de fibrage destinée à délivrer des filaments notamment de verre, comportant une filière depuis laquelle sont étirés les filaments et qui est chauffée par au moins un système d'alimentation électrique comportant au moins un terminal de connexion électrique, une borne d'amenée de courant électrique ainsi qu'au moins un dispositif de connexion électrique reliant un terminal de connexion électrique à la borne d'amenée de courant, le dispositif comportant un mors de connexion connectée au terminal de connexion électrique ; l'installation est caractérisée en ce que le dispositif de connexion électrique comporte également une pièce de liaison électrique sans gaine de protection et constituée d'un corps flexible qui est apte à se déformer, d'une extrémité qui est connectée au mors, et d'une extrémité opposée libre qui est connectée à la borne d'amenée de courant, le terminal de connexion comportant une portion de raccordement qui coopère avec la pièce de connexion, et la borne d'amenée de courant comportant une surface de contact contre laquelle est rapportée l'extrémité libre de la pièce de liaison.

Selon une autre caractéristique, le corps flexible de la pièce de liaison est constitué d'un assemblage de feuillards empilés les uns sur les autres. En variante, le corps flexible de la pièce de liaison est constitué d'une tresse.

Avantageusement, la pièce de liaison est en cuivre et/ou en aluminium. De préférence, un revêtement anti-oxydation recouvre la pièce de liaison.

Selon une autre caractéristique, l'extrémité de la pièce de liaison connectée au mors est fixée à celui-ci par des moyens de maintien mécanique, tels que soudage ou vissage.

Selon une autre caractéristique, l'extrémité de la pièce de liaison opposée à celle connectée au mors est constituée par une plage de raccordement rigide.

Selon une caractéristique, la fixation du dispositif de connexion au terminal de connexion est réalisée par vissage de la portion avec le mors de connexion, et la fixation du dispositif de connexion à la borne d'amenée de courant est réalisée par des moyens de fixation de coopération mutuelle.

Ces moyens de fixation de coopération mutuelle consistent en des éléments en saillie et en des lumières dans lesquelles sont destinés à s'engager les éléments en saillie.

Avantageusement, les moyens de fixation de coopération mutuelle sont adaptés de façon à ajuster le positionnement de la connexion de l'extrémité libre de la pièce de liaison électrique à la borne d'amenée de courant quel que soit l'emplacement des terminaux de la filière.

Selon une autre caractéristique, la borne d'amenée de courant présente une géométrie adaptée de façon à mettre en contact par sa surface de contact plusieurs extrémités libres de dispositifs de connexion respectifs reliés respectivement à une pluralité de terminaux de connexion.

Selon une autre caractéristique, la portion de raccordement d'un terminal de connexion est logée dans une gorge du mors de connexion, la portion comportant un évidement qui est traversé par une vis de fixation et qui est de forme adaptée pour régler la position de la fixation.

Selon une caractéristique, le ou les terminaux d'un système d'alimentation électrique sont solidaires d'une paroi latérale de la filière, tandis que la barre d'amenée de courant du système d'alimentation électrique est fixée sur une paroi délimitant la zone d'installation de la filière.
- La figure 1 illustre schématiquement une vue en élévation d'une filière, associée au produit de fabrication ;
- La figure 2 est une vue en perspective montrant une partie de la connexion électrique de la filière à une alimentation électrique via le dispositif de connexion de l'invention ;
- La figure 3 montre une vue en coupe d'un dispositif de connexion auquel est associé une borne de connexion de la filière ;
- La figure 4 est une vue de profil d'un dispositif de connexion ;

Sur la figure 1 est reproduite schématiquement une installation de fibrage 10 qui comporte de manière classique un bloc de prise de verre 11, un bloc intermédiaire 12, et une filière 13.

La filière 13 est munie en fond d'une plaque 14 qui est pourvue d'une multitude d'orifices 15, percés dans des tétons, depuis lesquels s'écoule le verre fondu pour être étiré en une multiplicité de filaments 16. Depuis quelques années, le nombre d'orifices avoisine et même dépasse les 4000.

Les filaments sont rassemblés en une seule nappe 17 qui vient en contact avec un dispositif d'enduction 20 destiné à revêtir chaque filament d'un ensimage de type aqueux ou anhydre. Le dispositif 20 peut être constitué d'un bac alimenté en permanence par un bain d'ensimage et d'un rouleau en rotation dont la partie inférieure est constamment immergée dans le bain. Ce rouleau se recouvre en permanence d'une pellicule d'ensimage qui est prélevée au passage par les filaments 16 glissant à sa surface.

La nappe 17 converge ensuite vers un dispositif d'assemblage 21 où les différents filaments sont réunis pour donner naissance à une mèche en fibres de verre 1. Le dispositif d'assemblage 21 peut être constitué par une simple poulie à gorge ou par une plaque munie d'une encoche.

La mèche 1 en quittant le dispositif d'assemblage 21 pénètre dans un guide-fil 22, pour être bobinée autour d'un support 23 à axe horizontal par rapport à l'arrivée verticale du fil vers le guide-fil. La mèche est ainsi bobinée en étant issue directement de la filière pour constituer un roving R.

De manière que le verre fondu délivré dans la filière 13 reste à une température de fusion suffisante et adaptée pour son passage au travers des orifices 15 et pour son étirement adéquat, on maintient chauffée cette filière.

De manière avantageuse, cette filière est constituée d'un alliage de platine-rhodium qui assure une bonne conductivité thermique, une résistance mécanique dans le temps vis-à-vis des hautes températures, ainsi qu'une bonne conductivité électrique dans l'ensemble de son corps, et au niveau de ses bornes de connexion qui sont reliées à au moins un dispositif de connexion électrique 3.

Afin d'optimiser la répartition de la puissance électrique fournie à la filière et d'alléger la masse suspendue à la filière, tout en fournissant l'énergie suffisante au chauffage de la filière, on prévoit sur chaque extrémité latérale 13a, 13b de la filière une pluralité de terminaux de connexion, par exemple trois terminaux 6, 7, 8 (figure 2).

Comme illustré sur la figure 2, chacun des terminaux 6, 7, 8 du côté 13a, et de manière similaire mais non illustré du côté opposé 13b de la filière, sont reliés par un dispositif de connexion électrique 3 à une borne fixe d'amenée de courant 9.

Les terminaux 6, 7, 8 sont dans le même matériau que la filière 13 et sont rapportés de manière soudée contre chacune des extrémités latérales 13a, 13b.

Un terminal se présente de façon avantageuse sous la forme d'un L (figure 3), une des ailes 60 est solidaire par son extrémité libre de l'extrémité 13a de la filière, tandis que l'autre aile 61 perpendiculaire à l'aile 60 et dirigée parallèlement à l'extrémité latérale de la filière vers la partie inférieure de la filière est reliée à un dispositif de connexion 3. L'aile 61 comporte un évidement 62 destinée à loger, comme il sera décrit par la suite, une vis de fixation du dispositif de connexion et à régler la position ou la hauteur de la fixation.

Un dispositif de connexion 3 (figures 3 et 4) comporte un mors 4 destiné à être connecté à l'aile ou portion de raccordement 61 d'un terminal de la filière, et une pièce de liaison électrique 5 connectée par l'une de ses extrémités 51 au mors 4, son extrémité opposée 52 étant destinée à être connectée à la borne fixe d'amenée de courant 9.

Le mors 4 présente une forme notamment en U et comporte une âme 40 et deux ailes 41, 42 sensiblement en regard et perpendiculaires à l'âme de manière à constituer une gorge 43. En position de connexion, est logée dans la gorge 43 l'aile 61, et une vis de serrage 44 traversant les ailes 41, 42 du mors et l'évidement 62 du terminal réalise le maintien mécanique du mors au terminal. L'évidement 62 est suffisamment dimensionné pour régler la hauteur de la fixation afin de contrôler la hauteur d'insertion de l'aile 61 dans la gorge 43 de manière à jouer sur la surface de contact entre le mors et le terminal, ce qui permet d'ajuster la température de la filière.

La pièce de liaison électrique 5 est constitué d'un corps 50 flexible en forme de U qui est apte à se déformer, et de deux extrémités opposées 51 et 52. La pièce de liaison électrique est en cuivre et/ou en aluminium, de préférence entièrement en cuivre, et ne comporte aucune gaine de protection.

La flexibilité du corps 50 permet d'absorber les contraintes mécaniques générées par la dilatation de la filière lors de sa mise en chauffe, sans créer de forces s'opposant à cette dilatation, notamment dues au poids des équipements supportés par la filière et à la rigidité des terminaux.

Le corps 50 peut être constitué d'un assemblage de feuillards empilés les uns sur les autres tel qu'illustré ou bien d'une tresse.

Le feuillard présente l'avantage supplémentaire d'un effet de ressort tendant à faire remonter l'extrémité 51 et donc de s'opposer aux efforts verticaux engendrés par le poids des équipements.

La tresse présente l'avantage supplémentaire de pouvoir être tordue sur elle-même, donnant ainsi à ce type de connexion l'aptitude à s'adapter à toutes formes et orientations du terminal de la filière.

L'extrémité 51 constituée comme le corps 50 est connectée au mors 4 et y est fixée par des moyens de fixation adaptés 53 tels que soudage ou vissage.

L'extrémité libre 52 de la pièce de liaison 5 est constituée d'une plage de raccordement rigide terminant le corps flexible 50 qui lui est solidaire par exemple par soudure.

La plage de raccordement 52 est destinée à être raccordée à la borne fixe d'amenée de courant 9. Elle comporte des moyens de fixation 54 destinés à coopérer mutuellement avec des moyens de fixation 91 agencés sur la borne 9.

La borne d'amenée de courant 9 est une pièce fixée à la paroi P de la cabine de fibrage, par l'intermédiaire d'une semelle S isolante électriquement, à une hauteur adaptée à sa mise en regard avec les dispositifs de connexion 3. La barre 9 est connectée à un transformateur non illustré. Elle est en cuivre pour réaliser la meilleure conduction électrique du courant jusqu'à la plage de raccordement 52, reliée à elle par contact mécanique.

La borne 9 présente une face de connexion ou surface de contact 90 contre laquelle est plaquée la plage de raccordement 52 de la liaison flexible.

Comme nous l'avons dit plus haut, il peut être préféré de disposer sur une même extrémité latérale de la filière plusieurs terminaux de connexion, trois par exemple 6, 7, 8. Pour cette raison, la borne 9 a avantageusement la forme d'une barre (figure 2) et s'étend selon la longueur de l'extrémité 13a de la filière pour faciliter la connexion des dispositifs 3 sur un seul élément. Ainsi, quel que soit le nombre de dispositifs de connexion utilisés, qui sont reliés d'une part à la borne unique d'amenée de courant et d'autre part à la pluralité de terminaux de la filière, une seule pièce 9 est nécessaire pour connecter l'ensemble des dispositifs 3.

En variante, on peut avoir plusieurs bornes d'amenée de courant, chacune connectée à un ou plusieurs terminaux de la filière : ceci permet d'alimenter de façon différenciée différentes zones ou différents éléments constitutifs de la filière.

La surface de contact 90 de la barre 9 comporte les moyens de fixation 91 qui sont destinés à coopérer mutuellement avec les moyens de fixation 54 de chacun des dispositifs 3. Ces moyens de coopération mutuelle sont constitués par des éléments en saillie tels que des goujons et par des lumières dans lesquelles les éléments en saillie peuvent s'engager. Une plaque de serrage 92 et des moyens de fixation supplémentaire 93 de type écrous leur sont associés.

En outre, les moyens de fixation sont adaptés pour ajuster le positionnement de la connexion de la plage de raccordement 52 de la pièce de liaison électrique, à la barre 9 par rapport à l'emplacement des terminaux de la filière. Ainsi, quel que soit le nombre de terminaux de la filière et donc de dispositifs de connexion 3, il est permis d'assurer la fixation des dispositifs à la barre 9 en ajustant le positionnement des moyens de fixation 54 ou 91 en fonction de la distance séparant deux plages de raccordement 52 qui dépend du nombre de terminaux de la filières.

A titre d'exemple tel qu'illustré, les moyens de fixation 91 de la barre sont formés par les éléments en saillie fixes sur la barre, tandis que les moyens 54 de la pièce de liaison consistent en des lumières traversant les plages de raccordement 52, ces lumières étant avantageusement oblongues pour adapter le positionnement de la connexion.

En variante, pour adapter le positionnement de la connexion, les éléments en saillie peuvent être solidaires ou rapportés contre la barre et aptes à être déplacés et bloqués en position sur la surface de contact 90, tandis que les moyens 54 consistent en des lumières de forme ronde ou oblongue.

## Revendications

1. installation de fibrage destinée à délivrer des filaments notamment de verre, comportant une filière (13) depuis laquelle sont étirés les filaments et qui est chauffée par au moins un système d'alimentation électrique comportant au moins un terminal de connexion électrique (6, 7, 8), une borne d'amenée de courant électrique (9) ainsi qu'au moins un dispositif de connexion électrique (3) reliant un terminal de connexion électrique (6, 7, 8) à la borne d'amenée de courant (9), le dispositif (3) comportant un mors de connexion (4) connectée au terminal de connexion électrique, **caractérisée en ce que** le dispositif de connexion électrique (3) comporte également une pièce de liaison électrique (5) sans gaine de protection et constituée d'un corps flexible (50) qui est apte à se déformer, d'une extrémité (51) qui est connectée au mors (4), et d'une extrémité opposée libre (52) qui est connectée à la borne d'amenée de courant (9), le terminal de connexion (6, 7, 8) comportant une portion de raccordement (61) qui coopère avec la pièce de connexion (4), et la borne d'amenée de courant (9) comportant une surface de contact (90) contre laquelle est rapportée l'extrémité libre (52) de la pièce de liaison (5).

2. Installation selon la revendication 1, **caractérisée en ce que** le corps flexible (50) de la pièce de liaison (5) est constitué d'un assemblage de feuillards empilés les uns sur les autres.

3. Installation selon la revendication 1, **caractérisée en ce que** le corps flexible (50) de la pièce de liaison (5) est constitué d'une tresse.

4. Installation selon l'une des revendications 1 à 3, **caractérisée en ce que** la pièce de liaison (5) est en cuivre et/ou en aluminium.

5. Installation selon l'une quelconque des revendications précédentes **caractérisé en ce qu'**un revêtement anti-oxydation recouvre la pièce de liaison (5).

6. Installation selon l'une quelconque des revendications précédentes, **caractérisée en ce que** l'extrémité (51) de la pièce de liaison connectée au mors (4) est fixée à celui-ci par des moyens de maintien mécanique (53), tels que soudage ou vissage.

7. Installation selon l'une quelconque des revendications précédentes, **caractérisée en ce que** l'extrémité (52) de la pièce de liaison opposée à celle (51) connectée au mors (4) est constituée par une plage, de raccordement rigide.

8. Installation selon la revendication 1, **caractérisée en ce que** la fixation du dispositif de connexion (3) au terminal de connexion est réalisée par vissage de la portion (61) avec le mors de connexion (4), et la fixation du dispositif de connexion (3) à la borne d'amende de courant (9) est réalisée par des moyens de fixation de coopération mutuelle (54, 91).

9. Installation selon la revendication 8, **caractérisée en ce que** les moyens de fixation de coopération mutuelle (54, 91) consistent en des éléments en saillie et en des lumières dans lesquelles sont destinée à s'engager les éléments en saillie.

10. Installation selon la revendication 8 ou 9, **caractérisée en ce que** les moyens de fixation de coopération mutuelle (54, 91) sont adaptés de façon à ajuster le positionnement de la connexion de l'extrémité libre (52) de la pièce de liaison électrique (5) à la borne d'amenée de courant (9) quel que soit l'emplacement des terminaux de la filière.

11. Installation selon l'une des la revendication 1, **caractérisée en ce que** la borne d'amenée de courant (9) présente une géométrie adaptée de façon à mettre en contact par sa surface de contact (90) plusieurs extrémités libres (52) de dispositifs de connexion respectifs (3) reliés respectivement à une pluralité de terminaux de connexion (6, 7, 8).

12. Installation selon la revendication 1 **caractérisée en ce que** la portion de raccordement (61) d'un terminal de connexion (6, 7, 8) est logée dans une gorge (43) du mors de connexion (4), la portion (61) comportant un évidement (62) qui est traversé par une vis de fixation (44) et qui est de forme adaptée pour régler la position de la fixation.

13. Installation de fibrage selon la revendication 1, **caractérisée en ce que** le ou les terminaux (6, 7, 8) d'un système d'alimentation électrique sont solidaires d'une paroi latérale (13a) de la filière (13), tandis que la barre d'amenée de courant (9) du système d'alimentation électrique est fixée sur une paroi (P) délimitant la zone d'installation de la filière.

## Claims

1. A fiberizing installation intended to deliver filaments, especially glass filaments, comprising a bushing (13) from which the filaments are drawn, which bushing is heated by at least one electrical supply system comprising at least one electrical connection terminal (6, 7, 8), a current busbar (9) and at least one electrical connection device (3), which device electrically connects the terminal (6, 7, 8) to the busbar (9), said device (3) comprising a jaw clamp (4) connected to the electrical connection terminal, **characterized in that** the electrical connection device (3) comprises also an electrical connection piece (5) with no protective sheath and consisting of a flexible body (50) capable to deform, one end (51) that is connected to the jaw clamp (4) and a free opposite end (52), the connection terminal (6, 7, 8) having a connection portion (61) that co-operates with the connection piece (4), and the busbar (9) having a contact surface (90) against which the free end (52) of the connection piece (5) is attached.

2. The installation as claimed in claim 1, **characterized in that** the flexible body (50) of the connection piece (5) consists of an assembly of strips stacked on top of one another.

3. The installation as claimed in claim 1, **characterized in that** the flexible body (50) of the connection piece (5) consists of a braid.

4. The installation as claimed in one of claims 1 to 3, **characterized in that** the connection piece (5) is made of copper and/or aluminum.

5. The installation as claimed in any one of the preceding claims, **characterized in that** an oxidation-resistant coating covers the connection piece (5).

6. The installation as claimed in any one of the preceding claims, **characterized in that** the end (51) of the connection piece, connected to the jaw clamp (4), is fastened to the latter by mechanical retention means (53), such as welding or bolting.

7. The installation as claimed in any one of the preceding claims, **characterized in that** the end (52) of the connection piece, away from the end (51) connected to the jaw clamp (4), is formed by a rigid connection pad.

8. The installation as claimed in claim 1, **characterized in that** the connection device (3) is fastened to the connection terminal by bolting the portion (61) to the connection jaw clamp (4), and the connection device (3) is fastened to the busbar (9) by mutually co-operating fastening means (54, 91).

9. The installationas claimed in claim 8, **characterized in that** the mutually co-operating fastening means (54, 91) consist of projecting elements and of slots into which the projecting elements are intended to fit.

10. The installationas claimed in claim 8 or 9, **characterized in that** the mutually co-operating fastening means (54, 91) are designed so as to adjust the position of the connection of the free end (52) of the electrical connection piece (5) to the busbar (9) whatever the position of the bushing terminals.

11. The installationas claimed in claim 1, **characterized in that** the busbar (9) has a geometry designed so as to bring into contact with its contact surface (90) several free ends (52) of respective connection devices (3) that are connected to a plurality of connection terminals (6, 7, 8), respectively.

12. The installationas claimed in claim 1, **characterized in that** the connection portion (61) of a connection terminal (6, 7, 8) is housed in a groove (43) of the connection jaw clamp (4), the portion (61) having an opening (62) through which a fastening bolt (44) passes, which opening has a shape designed so as to adjust the position of the fastening.

13. The installation as claimed in claim 1, **characterized in that** the terminal or terminals (6, 7, 8) of an electrical supply system are integral with a sidewall (13a) of the bushing (13), whereas the busbar (9) of the electrical supply system is fastened to a wall (P) defining the bushing installation zone.

## Patentansprüche

1. Spinnvorrichtung, die vorgesehen ist, insbesondere aus Glas bestehende Filamente abzugeben und welche eine Spinndüse (13) umfasst, ab welcher die Filamente gezogen werden und welche von mindestens einem elektrischen Versorgungssystem beheizt wird, das wenigstens einen elektrischen Anschluss (6, 7, 8), eine elektrische Stromschiene (9) sowie mindestens eine elektrische Anschlusseinrichtung (3), die einen elektrischen Anschluss (6, 7, 8) mit der elektrischen Stromschiene (9) verbindet, umfasst, wobei die Einrichtung (3) einen mit dem elektrischen Anschluss verbundenen Anschlussschuh (4) umfasst,
**dadurch gekennzeichnet, dass** die elektrische Anschlusseinrichtung (3) auch ein elektrisches Verbindungsstück (5) enthält, das keine Schutzhülle hat und von einem flexiblen Körper (50), der in der Lage ist, sich zu verformen, einem Ende (51), das an den Schuh (4) angeschlossen ist, und einem gegenüberliegenden freien Ende (52), das an die Stromschiene (9) angeschlossen ist, gebildet wird, wobei der Anschluss (6, 7, 8) einen Verbindungsteil (61) enthält, der mit dem Anschlussstück (4) zusammenwirkt, und die Stromschiene (9) eine Kontaktfläche (90) umfasst, an welche das freie Ende (52) des Verbindungsstücks (5) angesetzt ist.

2. Vorrichtung nach Anspruch 1, **dadurch gekennzeichnet, dass** der flexible Körper (50) des Verbindungsstücks (5) von einem Verbund aus übereinander geschichteten Blechen gebildet wird.

3. Vorrichtung nach Anspruch 1, **dadurch gekennzeichnet, dass** der flexible Körper (50) des Verbindungsstücks (5) von einer Litze gebildet wird.

4. Vorrichtung nach einem der Ansprüche 1 bis 3, **dadurch gekennzeichnet, dass** das Verbindungsstück (5) aus Kupfer und/oder Aluminium besteht.

5. Vorrichtung nach einem der vorhergehenden Ansprüche, **dadurch gekennzeichnet, dass** das Verbindungsstück (5) mit einer Oxidationsschutzbeschichtung überzogen ist.

6. Vorrichtung nach einem der vorhergehenden Ansprüche, **dadurch gekennzeichnet, dass** das Ende (51) des Verbindungsstücks, das mit dem Schuh (4) verbunden ist, an diesem durch ein mechanisches Haltemittel (53) wie eine Lötverbindung oder Verschraubung befestigt ist.

7. Vorrichtung nach einem der vorhergehenden Ansprüche, **dadurch gekennzeichnet, dass** das Ende (52) des Verbindungsstücks, das dem mit dem Schuh (4) verbundenen (51) gegenüberliegt, von einem starren Anschlussbereich gebildet wird.

8. Vorrichtung nach Anspruch 1, **dadurch gekennzeichnet, dass** die Befestigung der Anschlusseinrichtung (3) an dem Anschluss durch Verschrauben des Teils (61) mit dem Anschlussschuh (4) und die Befestigung der Anschlusseinrichtung (3) an der Stromschiene (9) durch gegenseitig zusammenwirkende Befestigungsmittel (54, 91) erfolgt.

9. Vorrichtung nach Anspruch 8, **dadurch gekennzeichnet, dass** die gegenseitig zusammenwirkenden Befestigungsmittel (54, 91) aus vorstehenden Elementen und Öffnungen bestehen, welche dafür vorgesehen sind, dass in sie die vorstehenden Elemente eingreifen.

10. Vorrichtung nach Anspruch 8 oder 9, **dadurch gekennzeichnet, dass** die gegenseitig zusammenwirkenden Befestigungsmittel (54, 91) geeignet sind, die Positionierung des Anschlusses des freien Endes (52) des elektrischen Verbindungsstücks (5) an die Stromschiene (9) unabhängig von der Lage der Anschlüsse der Spinndüse einzustellen.

11. Vorrichtung nach Anspruch 1, **dadurch gekennzeichnet, dass** die Stromschiene (9) eine derart geeignete Geometrie aufweist, dass über ihre Kontaktfläche (90) mehrere freie Enden (52) von jeweiligen Anschlusseinrichtungen (3), die jeweils mit einer Vielzahl von Anschlüssen (6, 7, 8) verbunden sind, in Berührung gebracht werden.

12. Vorrichtung nach Anspruch 1, **dadurch gekennzeichnet, dass** sich der Verbindungsteil (61) eines Anschlusses (6, 7, 8) in einem Schlitz (43) des Anschlussschuhs (4) befindet, wobei der Teil (61) eine Aussparung (62) enthält, durch welche eine Befestigungsschraube (44) geht und deren Form angepasst ist, um die Befestigungsposition einstellen zu können.

13. Spinnvorrichtung nach Anspruch 1, **dadurch gekennzeichnet, dass** der Anschluss oder die Anschlüsse (6, 7, 8) eines elektrischen Versorgungssystems mit einer Seitenwand (13a) der Spinndüse (13) fest verbunden sind, während die Stromschiene (9) des elektrischen Versorgungssystems an einer Wand (P), die den Vorrichtungsbereich der Spinndüse begrenzt, befestigt ist.
